# EUROPÄISCHE PATENTSCHRIFT

(11) **EP 1 464 898 B1**
(45) Veröffentlichungstag und Bekanntmachung des Hinweises auf die Patenterteilung: **07.01.2009**
(21) Anmeldenummer: 04005707.7
(22) Anmeldetag: 10.03.2004
(51) Int. Cl.: F24C 15/32, A47J 39/00

(54) **Gargerät**
Cooking device
appareil de cuisson

(30) Priorität: 31.03.2003 DE 10314571
(43) Veröffentlichungstag der Anmeldung: 06.10.2004
(73) Patentinhaber: BSH Bosch und Siemens Hausgeräte GmbH, 81739 München (DE)
(72) Erfinder: Fleischhauer, Werner, 83368 St. Georgen (DE); Haberstetter, Nikolaus, 83329 Waging (DE); Mallinger, Peter, 83301 Traunreut (DE)

(56) Entgegenhaltungen:
- EP-A- 0 245 617
- EP-A- 0 833 110
- DE-A- 19 831 087
- GB-A- 2 054 833

## Beschreibung

Die Erfindung betrifft ein Gargerät mit einer einen Garraum eingrenzenden Gargerätemuffel, einem Umluftgebläse mit einem Lüfterrad, und einer Luftleitplatte, die zwischen sich und einer Muffelwand eine Gebläsekammer bildet, in der ein Lüfterrad angeordnet ist, und die einen die Gebläsekammer umziehenden Befestigungsflansch aufweist, der in Anlage mit der Muffelwand ist.

Aus DE 198 31 087 A1 ist ein gattungsgemäßer Backofen mit einer Backofenmuffel bekannt. In der Backofenmuffel ist parallel zu einer Rückwand ein Luftleitblech gehaltert. Dieses unterteilt die Backofenmuffel in einen vor dem Luftleitblech liegenden Garraum und einen zwischen der Rückwand und dem Luftleitblech vorgesehenen Aufnahmeraum für ein Gebläserad. Das Luftleitblech weist Ansaugöffnungen und Ausblasöffnungen auf. Das Luftleitblech besitzt in seinem oberen und unteren Endabschnitt einen sich über dessen gesamte Breite erstreckenden Befestigungsflansch. In diesem sind insgesamt vier Befestigungsöffnungen zum Befestigen des Luftleitbleches an der Rückwand der Backofenmuffel vorgesehen.

Aus DE 196 40 237 ist ein weiterer Backofen mit einer Backofenmuffel bekannt, in der eine Luftleitplatte angeordnet ist. Die Luftleitplatte weist einen Befestigungsflansch auf, der umfangsseitig an der Rückwand der Backofenmuffel liegt.

Ein weiterer Backofen mit einer Backofenmuffel ist aus der GB 2 054 833 A bekannt, der ein Gebläserad in einer hinter einer Wand und außerhalb der Backofenmuffel vorgesehenen Gebläsekammer aufweist. Die Wand ist ausgestattet mit einem Schutz, in dem zahlreiche Öffnungen vorgesehen sind, so dass Luft von der Backofenmuffel zum Bereich der Luftzirkulation strömen kann, und die eingeströmte Luft zu dem Gebläserad geführt wird. Eine Zusatzheizung ist innerhalb des Luftzirkulationsbereichs und benachbart zu den Öffnungen eingebaut, um die zirkulierende Luft zu erwärmen.

Aus der EP 0 245 617 ist ein Backofen bekannt, der ein kastenartiges Gehäuse zur Festlegung eines Heizraum umfasst. Darüber hinaus ist eine Abdeckung vorgesehen, die an der Außenfläche einer Seitenplatte befestigt ist, und im Zusammenwirken mit der einen Seitenplatte einen mit Ansaugöffnungen und Auslassöffnungen in Verbindung stehenden

Aufnahmeraum festlegt. Ferner ist ein im Aufnahmeraum den Ansaugöffnungen zugewandt angeordnetes Gebläse zum Ansaugen von Luft aus dem Heizraum in den Aufnahmeraum über die Ansaugöffnungen und zum Ausblasen der Luft über die oberen und unteren Auslassöffnungen umfasst. Außerdem weist der Backofen ein im Aufnahmeraum angeordnetes Heizelement zum Erwärmen der Luft und eine Antriebseinrichtung zum Drehen des Gebläses auf.

Die Aufgabe der Erfindung besteht darin, ein Gargerät mit einer Gargerätemuffel bereitzustellen, bei der eine Luftleitplatte in ausreichend luftdichter Anlage mit einer Muffelwand ist.

Die Aufgabe ist durch ein Gargerät mit den Merkmalen des Patentanspruches 1 gelöst. Gemäß dem kennzeichnenden Teil des Patentanspruches 1 ist in der Muffelwand eine Prägung ausgebildet, die im Bereich der Gebläsekammer vorgesehen ist. Die erfindungsgemäße Prägung führt zu einer Versteifung der Muffelwand. Dadurch ist ein Verziehen der Muffelwand während einer Wärmebeanspruchung der Gargerätemuffel, wie es insbesondere bei Gargerätemuffeln mit einer geringen Blechdicke auftritt, reduziert. Trotz hoher Wärmebelastung wird in der Muffelwand eine plane Kontaktfläche aufrechterhalten, die ausreichend luftdicht in Anlage mit der Luftleitplatte ist. Die in der Muffelwand ausgebildete Prägung bzw. Ringprägung ist selbst in Anlage mit dem Befestigungsflansch. In diesem Fall dient die Ringprägung nicht nur der Versteifung der Muffelwand, sondern auch als ein an der Muffelwand ausgebildetes Dichtelement. Besonders bevorzugt ist es, wenn die Prägung die Gebläsekammer zumindest teilweise umzieht.

Hier ist es besonders bevorzugt, wenn die, die Gebläsekammer umziehenden Kontaktflächen der Prägung und des Befestigungsflansches der Luftleitplatte besonders schmal ist. Bevorzugt ist ein Linienkontakt zwischen der Prägung und dem Befestigungsflansch. Damit das Haftvermögen der Emailschicht auf der Prägung der Muffelwand sowie auf der Luftleitplatte nicht durch kleine Radien beeinträchtigt wird, ist eine Breite der Kontaktfläche von 1 bis 2 mm besonders bevorzugt.

Aus optischen Gründen ist es von Vorteil, wenn die muffelwandseitige Prägung mit Bezug auf eine Umfangskante der Luftleitplatte nach innen versetzt angeordnet ist. In diesem

Fall befindet sich die Prägung sichtgeschützt hinter der Luftleitplatte. Bei der Montage der Luftleitplatte an der Muffelwand ist eine Beschädigung der muffelinnenseitigen Emailschicht in jedem Falle zu vermeiden. Es ist daher besonders vorteilhaft, wenn die Umfangskante der Luftleitplatte über einen Zwischenraum beabstandet und daher berührungsfrei von der Muffelwand ist.

Der Zwischenraum zwischen der Luftleitplatte und der Muffelwand ermöglicht es darüber hinaus, dass die Umfangskante der Luftleitplatte in Richtung auf die Muffelwand umgebogen ist. Dadurch ist ein reinigungsfreundlicher und optisch glatter Übergang zwischen der Muffelwand und der Luftleitplatte erreicht.

Besonders bevorzugt ist es, wenn zwischen der in der Muffelrückwand ausgebildeten Prägung und dem Befestigungsflansch der Luftleitplatte eine feste Verbindung ausgebildet ist, wodurch ein besonders dichter Kontakt zwischen der Prägung und der Luftleitplatte herstellbar ist.

Ein Ausführungsbeispiel der Erfindung ist nachfolgend anhand der beigefügten Figuren beschrieben. Es zeigen:
- Figur 1: in einer perspektivischen Ansicht ein Gargerät mit geöffneter Gargerätetür;
- Figur 2: eine Schnittansicht in Pfeilrichtung von einer Schnittebene A aus der Figur 1;
- Figuren 3a bis 3c: Varianten einer Schraubverbindung zwischen der Luftleitplatte und der Muffelwand.

In der Figur 1 ist ein Gargerät mit einem Garraum 1 gezeigt, der durch eine quaderförmige Gargerätemuffel 3 begrenzt ist, die innenseitig mit einer Emailleschicht 4 überzogen ist. Die Gargerätemuffel 3 umfasst eine sich vertikal erstreckende Rückwand 5, zwei sich vertikal und senkrecht dazu erstreckende Seitenwände 7, eine sich horizontal erstreckende Deckwand 9 sowie eine sich ebenso horizontal erstreckende Bodenwand 11. Der Garraum 1 ist in an sich bekannter Weise durch die Ofentür 13 verschließbar. Unmittelbar unterhalb der Deckenwand 9 ist ein nicht dargestellter Oberhitze-Heizkörper angeordnet. Unmittelbar unterhalb der Bodenwand 11 ist außerhalb des Garraums ein nicht gezeigter Unterhitze-Heizkörper angeordnet. An den beiden Seitenwänden 7 sind in unterschiedlichen Höhen entsprechende Führungsrippen 17 ausgebildet, auf die in unterschiedlichen Höhen Gargutträger gehaltert werden können.

An der Rückwand 5 der Gargerätemuffel 3 ist eine wannenförmig ausgebildete emaillierte Luftleitplatte 21 befestigt. Die Luftleitplatte 21 weist einen im wesentlichen flachen viereckigen Wannenboden 22 auf, von dem sich umfangsseitig abgewinkelt ein seitlicher Wannenrand 23 erstreckt. An einem oberen Umfangsrand des seitlichen Wannenrandes 23 schließt sich ein etwa parallel zum Wannenboden 22 verlaufender umfangsseitiger Befestigungsflansch 25 an. Die Luftleitplatte begrenzt zum einen den Garraum 1 und bildet zum anderen zusammen mit der Rückwand 5 eine Gebläsekammer 27. Dabei liegt der Befestigungsflansch 25 der Luftleitplatte 21 umfangsseitig im wesentlichen luftdicht an der Rückwand 5 der Gargerätemuffel 3 an. In der Gebläsekammer 27 ist ein Gebläserad 29 eines Radialgebläses angeordnet, das in an sich bekannter Weise von einer außerhalb der Backofenmuffel 3 angeordneten nicht gezeigten Antriebseinheit angetrieben wird. Das Gebläserad 29 ist von einem Ringheizkörper 30 umgeben, wie es in der Figur 2 angedeutet ist. Dabei ist der Ringheizkörper 30 zusammen mit dem Gebläserad 29 in einem rückspringenden Wandbereich 31 der Rückwand 5 angeordnet. Das Gebläserad 29 befindet sich unmittelbar hinter Ansaugöffnungen 32, die in einem kreisförmigen Bereich in dem Wannenboden 22 angeordnet sind. Über im wesentlichen die gesamte Höhe der seitlichen vertikalen Wannenränder 23 sind zahlreiche einzelne rechteckige Ausblasöffnungen 33 übereinander angeordnet und durch schmale Stege voneinander getrennt, wie es in der Figur 1 angedeutet ist.

Der rückspringende Wandbereich 31 weist eine zur Rückwand 5 parallele Seitenfläche sowie eine abgewinkelte Übergangsfläche zwischen der parallelen Seitenfläche und der Rückwand 5 auf. Der Wandbereich 31 ist von einer in der Rückwand 5 ausgebildeten Ringprägung 35 umzogen. Der Befestigungsflansch 25 ist dabei in luftdichter Anlage mit der Ringprägung 35. Die Kontaktflächen der Ringprägung 35 mit dem Befestigungsflansch 25 weist hier eine Breite von etwa 1 bis 2 mm auf. Die Ringprägung 35 bewirkt zum einen, dass die aus einem Dünnblechmaterial gefertigte Rückwand 5 auch bei thermischer Beanspruchung sich nur geringfügig verzieht. Die Kontaktfläche der Ringprägung 35 bleibt somit auch bei thermischer Beanspruchung in enger Anlage mit der

Kontaktfläche der Luftleitplatte 21. Zum anderen wird durch die Ringprägung 35 nahezu ein Linienkontakt zwischen der Luftleitplatte 21 und der Rückwand 5 geschaffen, wodurch die luftdichte Anlage dazwischen weiter verbessert ist.

Wie aus der Figur 2 hervorgeht, ist eine Umfangskante 37 der Luftleitplatte 21 von der Muffelrückwand 5 über einen Zwischenraum z beabstandet. Dadurch ist gewährleistet, dass die meist scharfkantige Umfangskante 37 der Luftleitplatte 21 in jedem Falle berührungsfrei zur Muffelrückwand montiert wird. Die Umfangskante 37 der Luftleitplatte 21 ist weiterhin in Richtung auf die Muffelrückwand 5 zurückgesetzt oder zurückgebogen, wodurch ein reinigungsfreundlicher Übergang zwischen der Rückwand 5 und der Luftleitplatte erreicht ist.

Die Ringprägung 35 verläuft wie ein Umfangsrand der Luftleitplatte 21 rechtwinklig um die Gebläsekammer 27. An ihren Eckbereichen ist die schmale Kontaktfläche der Ringprägung von der Breite b₁ auf eine Breite b₂ ausgeweitet, um eine plane Montagefläche für eine Schraubverbindung zwischen der Luftleitplatte 21 und der Rückwand 5 bereitzustellen.

Varianten der Schraubverbindung 43 sind in den Figuren 3a bis 3c dargestellt. In diesen Figuren sind aus Gründen der Übersichtlichkeit die Emailschichten der Luftleitplatte 21 und der Muffelrückwand 5 nicht dargestellt. Gemäß der Figur 3a ist eine Befestigungsöffnung 45 in der Ringprägung 35 mit einer entsprechenden Befestigungsöffnung 47 in dem Befestigungsflansch 25 der Luftleitplatte 21 ausgerichtet. An beiden Befestigungsöffnungen 45, 47 sind hohlzylinderförmige Ansätze tiefgezogen, die in entgegengesetzte Richtungen ragen. In dem hohlzylinderförmigen Ansatz der Ringprägung 35 ist ein Innengewinde ausgebildet, in das eine Schraube 49 geschraubt ist. Die Schraube 49 ragt berührungsfrei durch den hohlzylinderförmigen Ansatz der Luftleitplatte 21. Ein Schraubenkopf 51 der Schraube 49 drückt gegen den Rand des hohlzylinderförmigen Ansatz der Luftleitplatte 21. Durch den kragenförmigen hohlzylinderförmigen Ansatz der Befestigungsöffnung 45 des Befestigungsflansches wird eine vom Befertigungsflansch beabstandete Berührungsfläche für den Schraubenkopf bereitgestellt. Dadurch entsteht keinerlei flächiger Druckkontakt zwischen einer Stirnseite des Schraubenkopfes 51 und der Emailschicht auf der Luftleitplatte 21.

Gemäß der Befestigungsvariante aus der Figur 3b ist am Schraubenkopf 51 ein zusätzlicher Ringansatz 53 ausgebildet, der berührungsfrei durch die Befestigungsöffnung 47 der Luftleitplatte 21 ragt und stimseitig in Anlage mit der Ringprägung 35 der Rückwand 5 ist. Durch den Ringansatz 53 ist eine Einschraubtiefe der Schraube 49 begrenzt. Folglich ist auch der mittels der Schraube 49 von dem Befestigungsflansch 25 der Luftleitplatte 21 auf die Rückwand ausgeübte Druck begrenzt. Eine übermäßige Druckbelastung zwischen dem Befestigungsflansch 25 der Luftleitplatte und der Ringprägung 35 der Rückwand 5 ist dadurch verhindert. Gemäß der Befestigungsvariante aus der Figur 3c ist zusätzlich ein tellerartiges Federelement vorgesehen, das auf den Ringansatz 53 gesteckt ist. Das Federelement drückt mit einem Federende gegen eine Stirnseite des Schraubenkopfes 51 und mit einem weiteren Federende gegen den hohlzylinderförmigen Ansatz der Befestigungsöffnung 45 der Luftleitplatte 21. Das Federelement kann hohe thermische oder mechanische Belastungen zwischen der Luftleitplatte 21 und der Muffelrückwand 5 aufnehmen.

## Patentansprüche

1. Gargerät mit einer Gargerätemuffel (3), einem Umluftgebläse mit einem Lüfterrad (29) und einer Luftleitplatte (21), die zwischen sich und einer Muffelwand (5) eine Gebläsekammer (27) bildet, in der das Lüfterrad (29) angeordnet ist, welche Luftleitplatte (21) einen die Gebläsekammer (27) umziehenden Befestigungsflansch (25) aufweist, der in Anlage mit der Muffelwand (5) ist, und in welcher Muffelwand (5) eine Prägung (35) ausgebildet ist, die im Bereich der Gebläsekammer (27) vorgesehen ist, **dadurch gekennzeichnet, dass** der Befestigungsflansch (25) in Anlage mit der Prägung (35) ist.

2. Gargerät nach Anspruch 1, **dadurch gekennzeichnet, dass** die Prägung (35) die Gebläsekammer (27) zumindest teilweise umzieht.

3. Gargerät nach Anspruch 1 oder 2, **dadurch gekennzeichnet, dass** die in der Muffelwand (5) ausgebildete Prägung (35) mit einer schmalen Kontaktfläche in Anlage mit dem Befestigungsflansch (25) der Luftleitplatte ist, die insbesondere etwa 1 bis 2 mm breit ist.

4. Gargerät nach einem der vorhergehenden Ansprüche, **dadurch gekennzeichnet, dass** die Prägung (35) in einem Linienkontakt mit dem Befestigungsflansch (25) der Luftleitplatte (21) ist.

5. Gargerät nach einem der vorhergehenden Ansprüche, **dadurch gekennzeichnet, dass** die Prägung (35) mit Bezug auf eine Umfangskante (37) der Luftleitplatte (21) nach innen versetzt angeordnet ist.

6. Gargerät nach Anspruch 5, **dadurch gekennzeichnet, dass** die Umfangskante (37) der Luftleitplatte (21) und die Muffelwand (5) über einen Zwischenraum (z) beabstandet sind.

7. Gargerät nach Anspruch 5 oder 6, **dadurch gekennzeichnet, dass** die Umfangskante (37) der Luftleitplatte (21) in Richtung auf die Muffelwand (5) abgebogen ist.

8. Gargerät nach einem der vorhergehenden Ansprüche, **dadurch gekennzeichnet, dass** die in der Muffelwand (5) ausgebildete Prägung (35) in fester Verbindung mit dem Befestigungsflansch (25) der Luftleitplatte (21) ist.

9. Gargerät nach einem der vorhergehenden Ansprüche, **dadurch gekennzeichnet, dass** der Befestigungsflansch über eine Schraubverbindung (51) an der Muffelwand befestigt ist.

10. Gargerät nach Anspruch 9, **dadurch gekennzeichnet, dass** eine Schrauböffnung (45) des Befestigungsflansches (25) kragenförmig ausgebildet ist.

## Claims

1. Cooking appliance with a cooking appliance muffle (3), a circulating fan with a fan wheel (29) and an air guide plate (21), which forms, between itself and a muffle wall (5), a fan chamber (27) in which the fan wheel (29) is arranged, which air guide plate (21) has a fastening flange (25) which encircles the fan chamber (27) and is contact with the muffle wall (5), and in which muffle wall (5) a stamping (35), which is provided in the region of the fan chamber (27), is formed, **characterised in that** the fastening flange (25) is in contact with the stamping (35).

2. Cooking appliance according to claim 1**, characterised in that** the stamping (35) at least partly surrounds the fan chamber (27).

3. Cooking appliance according to claim 1 or 2, **characterised in that** the stamping (35) formed in the muffle wall (5) is in contact with the fastening flange (25) of the air guide plate by a narrow contact surface, which is, in particular, approximately 1 to 2 millimetres wide.

4. Cooking appliance according to any one of the preceding claims, **characterised in that** the stamping (35) is in a lineal contact with the fastening flange (25) of the air guide plate (21).

5. Cooking appliance according to any one of the preceding claims, **characterised in that** the stamping (35) is arranged to be offset inwardly with respect to a circumferential edge (27) of the air guide plate (21).

6. Cooking appliance according to claim 5, **characterised in that** the circumferential edge (37) of the air guide plate (21) and the muffle wall (5) are spaced by way of an intermediate space (z).

7. Cooking appliance according to claim 5 or 6, **characterised in that** the circumferential edge (37) of the air guide plate (21) is bent over in direction towards the muffle wall (5).

8. Cooking appliance according to any one of the preceding claims, **characterised in that** the stamping (35) formed in the muffle wall (5) is in fixed connection with the fastening flange (25) of the air guide plate (21).

9. Cooking appliance according to any one of the preceding claims, **characterised in that** the fastening flange is fastened to the muffle wall by way of a screw connection (51).

10. Cooking appliance according to claim 9, **characterised in that** a screw opening (45) of the fastening flange (25) is formed to be collar-shaped.

## Revendications

1. Appareil de cuisson comprenant un moufle d'appareil de cuisson (3), une soufflerie à circulation d'air avec une roue de ventilateur (29) et une plaque de guidage d'air (21), qui forme entre elle et une paroi de moufle (5) une chambre de soufflerie (27) dans laquelle est disposée la roue de ventilateur (29), laquelle plaque de guidage d'air (21) présente une bride de fixation (25) entourant la chambre de soufflerie (27), laquelle bride est en appui avec la paroi de moufle (5), et paroi de moufle (5) dans laquelle est formé un gaufrage (35) qui est prévu dans la zone de la chambre de soufflerie (27), **caractérisé en ce que** la bride de fixation (25) est en appui avec le gaufrage (35).

2. Appareil de cuisson selon la revendication 1, **caractérisé en ce que** le gaufrage (35) entoure au moins partiellement la chambre de soufflerie (27).

3. Appareil de cuisson selon la revendication 1 ou 2, **caractérisé en ce que** le gaufrage (35) formé dans la paroi de moufle (5) avec une surface de contact étroite est en appui avec la bride de fixation (25) de la plaque de guidage d'air, qui fait en particulier environ 1 à 2 mm de largeur.

4. Appareil de cuisson selon l'une quelconque des revendications précédentes, **caractérisé en ce que** le gaufrage (35) est en contact de ligne avec la bride de fixation (25) de la plaque de guidage d'air (21).

5. Appareil de cuisson selon l'une quelconque des revendications précédentes, **caractérisé en ce que** le gaufrage (35) est disposé de façon décalée vers l'intérieur par rapport à une arête périphérique (37) de la plaque de guidage d'air (21).

6. Appareil de cuisson selon la revendication 5, **caractérisé en ce que** l'arête périphérique (37) de la plaque de guidage d'air (21) et la paroi de moufle (5) sont espacées d'un espace intermédiaire (z).

7. Appareil de cuisson selon la revendication 5 ou 6, **caractérisé en ce que** l'arête périphérique (37) de la plaque de guidage d'air (21) est courbée en direction de la paroi de moufle (5).

8. Appareil de cuisson selon l'une quelconque des revendications précédentes, **caractérisé en ce que** le gaufrage (35) formé dans la paroi de moufle (5) est en liaison fixe avec la bride de fixation (25) de la plaque de guidage d'air (21).

9. Appareil de cuisson selon l'une quelconque des revendications précédentes, **caractérisé en ce que** la bride de fixation est fixée sur la paroi de moufle au moyen d'un assemblage vissé (51).

10. Appareil de cuisson selon la revendication 9, **caractérisé en ce qu'**une ouverture à vis (45) de la bride de fixation (25) est formée en forme de collerette.
